# EUROPÄISCHE PATENTSCHRIFT

(11) **EP 2 718 163 B1**
(45) Veröffentlichungstag und Bekanntmachung des Hinweises auf die Patenterteilung: **22.03.2017**
(21) Anmeldenummer: 12732840.9
(22) Anmeldetag: 04.07.2012
(51) Int. Cl.: B61L 1/16, B61L 17/02, B61L 25/02, B61J 3/02

(54) **VERFAHREN SOWIE STEUEREINRICHTUNG ZUM BESTIMMEN DER LÄNGE ZUMINDEST EINES GLEISABSCHNITTS**
METHOD AND CONTROLLING DEVICE FOR DETERMINING THE LENGTH OF AT LEAST ONE TRACK SECTION
PROCÉDÉ ET DISPOSITIF DE COMMANDE POUR DÉTERMINER LA LONGUEUR D'AU MOINS UNE SECTION DE VOIE

(30) Priorität: 19.07.2011 DE 102011079419
(43) Veröffentlichungstag der Anmeldung: 16.04.2014
(73) Patentinhaber: Siemens Aktiengesellschaft, 80333 München (DE)
(72) Erfinder: KUEHS, Peter, 38102 Braunschweig (DE)
(86) Internationale Anmeldenummer: PCT/EP2012/063014
(87) Internationale Veröffentlichungsnummer: WO 2013/010795

(56) Entgegenhaltungen:
- EP-A1- 0 753 444
- CH-A5- 687 422
- DE-A1- 4 227 787
- DE-A1-102006 021 040

## Beschreibung

Die Erfindung betrifft ein Verfahren gemäß dem Oberbegriff des unabhängigen Anspruchs 1 sowie eine Steuereinrichtung zum Bestimmen der Länge zumindest eines Gleisabschnitts gemäß dem Oberbegriff des Anspruchs 8.

Im Zusammenhang mit dem Betrieb und der Steuerung von Anlagen des schienengebundenen Verkehrs kann es aus unterschiedlichen Gründen erforderlich beziehungsweise zweckmäßig sein, die Länge eines Gleisabschnitts oder mehrerer Gleisabschnitte zu bestimmen. Dies gilt insbesondere im Zusammenhang mit der Steuerung von rangiertechnischen Ablaufanlagen, da hier eine genaue Kenntnis der Länge der von den ablaufenden Einheiten durchlaufenen Gleisabschnitte für eine zuverlässige und effiziente Steuerung der Anlage von großer Bedeutung ist. So stellt beispielsweise die Länge der Gleisabschnitte zwischen den Gleisbremsen einer Ablaufanlage eine wesentliche Eingangsgröße für eine Prognose einer Zeit-Weg-Linie der ablaufenden Einheiten und damit letztlich auch für eine möglichst effiziente und zugleich zuverlässige Steuerung der gesamten Ablaufanlage dar.

Grundsätzlich besteht eine Möglichkeit zur Bestimmung der Länge von Gleisabschnitten darin, diese beispielsweise zu Beginn eines Projekts optisch zu vermessen. Diese Vorgehensweise weist jedoch den Nachteil auf, dass insbesondere das Abmessen effektiver Bogenlängen über Weichen und Bremsen hinweg vergleichsweise fehleranfällig ist und damit die entsprechenden Messergebnisse vergleichsweise ungenau sind.

Ein Verfahren gemäß den Merkmalen des jeweiligen Oberbegriffes beider unabhängiger Ansprüche (1 und 8) ist aus der DE 10 2006 021 040 A1 bekannt.

Der vorliegenden Erfindung liegt die Aufgabe zugrunde, ein besonders leistungsfähiges und zugleich vergleichsweise einfach realisierbares Verfahren zum Bestimmen der Länge zumindest eines Gleisabschnitts anzugeben.

Diese Aufgabe wird erfindungsgemäß gelöst durch ein Verfahren zum Bestimmen der Länge zumindest eines Gleisabschnitts, wobei durch eine Befahrung des zumindest einen Gleisabschnitts mit einem Schienenfahrzeug bewirkte, von den jeweiligen Gleisabschnitt begrenzenden Schienenkontakten ausgelöste Befahrungsmeldungen erfasst werden, dadurch gekennzeichnet, dass die Geschwindigkeit des Schienenfahrzeugs ermittelt wird und die Länge des zumindest einen Gleisabschnitt unter Berücksichtigung des zeitlichen Abstands der erfassten Befahrungsmeldungen sowie der ermittelten Geschwindigkeit bestimmt wird.

Das erfindungsgemäße Verfahren macht es sich vorteilhafterweise zu Nutze, dass Gleisabschnitte, deren Länge zu bestimmen sind, in der Praxis häufig durch Schienenkontakte begrenzt werden. Dabei kann es sich bei entsprechenden Schienenkontakten beispielsweise um solche handeln, die für eine Messung der Geschwindigkeit oder des Nachweises der Anwesenheit von Schienenfahrzeugen dienen. Im Rahmen des erfindungsgemäßen Verfahrens werden hierbei jegliche Sensoren, die zur Detektion einzelner Räder oder Achsen von Schienenfahrzeugen geeignet sind, als Schienenkontakte bezeichnet. Hinsichtlich des Wirkprinzips kann es sich hierbei beispielsweise um mechanisch, hydraulisch, pneumatisch, magnetisch, induktiv oder auch optisch wirkende Schienenkontakte handeln.

Durch eine Befahrung des zumindest einen Gleisabschnitts mit einem Schienenfahrzeug werden nun von den jeweiligen Gleisabschnitt beziehungsweise die jeweiligen Gleisabschnitte begrenzenden Schienenkontakten Befahrungsmeldungen ausgelöst, die gemäß dem ersten Schritt des erfindungsgemäßen Verfahrens erfasst werden. Hierbei besteht einerseits beispielsweise die Möglichkeit, dass für jede einzelne Achse beziehungsweise jedes einzelne Rad des Schienenfahrzeugs eine separate Befahrungsmeldung ausgelöst und erfasst wird. Andererseits ist es jedoch auch denkbar, dass seitens der Schienenkontakte Informationen bezüglich mehrerer Achsen beziehungsweise Räder des Schienenfahrzeugs gesammelt und für diese Achsen beziehungsweise Räder eine gemeinsame Befahrungsmeldung ausgelöst wird. Im letzteren Fall wird es in der Regel erforderlich sein, dass seitens der Schienenkontakte mit der jeweiligen Befahrungsmeldung eine Angabe zu den Zeitpunkten der Detektion der einzelnen Achsen beziehungsweise Räder bereitgestellt wird.

Gemäß dem zweiten Schritt des erfindungsgemäßen Verfahrens wird die Geschwindigkeit des Schienenfahrzeugs ermittelt, wobei nachdrücklich darauf hingewiesen sei, dass der erste Verfahrensschritt sowie der zweite Verfahrensschritt auch in umgekehrter Reihenfolge oder auch ganz oder teilweise zeitgleich ablaufen beziehungsweise ausgeführt werden können.

Gemäß dem dritten Schritt des erfindungsgemäßen Verfahrens wird die Länge des zumindest einen Gleisabschnitts unter Berücksichtigung des zeitlichen Abstands der erfassten Befahrungsmeldungen sowie der ermittelten Geschwindigkeit bestimmt. Dabei kann der zeitliche Abstand der erfassten Befahrungsmeldungen einerseits z.B. dadurch bestimmt sein, dass seitens einer die Befahrungsmeldungen empfangenden Einrichtung, bei der es sich beispielsweise um eine Steuereinrichtung handeln kann, die Zeitpunkte des jeweiligen Empfangs der Befahrungsmeldungen protokolliert und in der Folge verwendet werden. Insbesondere im Falle einer zeitlichen Synchronisation innerhalb des Systems ist es darüber hinaus grundsätzlich auch möglich, dass der zeitliche Abstand der erfassten Befahrungsmeldungen aus in den Befahrungsmeldungen selbst enthaltenen Angaben, etwa in Form von Zeitstempeln, entnommen wird.

Das erfindungsgemäße Verfahren bietet den Vorteil, dass anhand des zeitlichen Abstands der erfassten Befahrungsmeldungen sowie der ermittelten Geschwindigkeit des Schienenfahrzeugs mit überraschend geringem Aufwand eine vergleichsweise genaue Bestimmung der Länge des zumindest einen Gleisabschnitts möglich ist. Dabei wird vorteilhafterweise die Länge des zumindest einen Gleisabschnitts - und damit der Abstand zwischen den jeweiligen Schienenkontakten beziehungsweise in gewisser Weise auch die Lage beziehungsweise Position der jeweiligen Schienenkontakte - anhand von Befahrungsmeldungen der Schienenkontakte selbst ermittelt. Dies hat zur Folge, dass mögliche Unterschiede zwischen der bestimmten Länge des jeweiligen Gleisabschnitts und den tatsächlichen "Wirkorten" der Schienenkontakte beziehungsweise des "Wirkabstandes" zwischen den Schienenkontakten, wie sie beispielsweise bei einer optischen Bestimmung der Länge des zumindest einen Gleisabschnitts auftreten könnten, ausgeschlossen sind. So ist gewährleistet, dass bei späteren Befahrungen des zumindest einen Gleisabschnitts durch andere Schienenfahrzeuge dieselbe Länge des zumindest einen Gleisabschnitts, die auch als effektive Länge bezeichnet werden kann, wirksam wird, die zuvor anhand der erfassten Befahrungsmeldungen bestimmt worden ist.

Das erfindungsgemäße Verfahren ist darüber hinaus auch dahingehend vorteilhaft, dass das Abfahren von Gleisabschnitten zur Überprüfung der Funktionsfähigkeit der Schienenkontakte üblicherweise ohnehin durchgeführt wird und somit bei dieser Gelegenheit gleichzeitig auf aufwandsarme Art und Weise eine Bestimmung der Länge des zumindest einen, von den jeweiligen Schienenkontakten begrenzten Gleisabschnitts erfolgen kann.

Grundsätzlich kann die Bestimmung der Geschwindigkeit des Schienenfahrzeugs auf beliebige, für sich bekannte Art und Weise erfolgen. Dies schließt beispielsweise eine Bestimmung der Geschwindigkeit mittels eines Tachometers oder unter Verwendung eines fahrzeugseitigen oder streckenseitigen Radargerätes ein.

Gemäß einer besonders bevorzugten Weiterbildung des erfindungsgemäßen Verfahrens wird die Geschwindigkeit des Schienenfahrzeugs unter Berücksichtigung der Achsabstände des Schienenfahrzeugs und des zeitlichen Abstands der durch die Achsen des Schienenfahrzeugs ausgelösten Befahrungsmeldungen ermittelt. Dies ist vorteilhaft, da in diesem Fall auf zusätzliche Sensoren beziehungsweise Komponenten zur Bestimmung der Geschwindigkeit des Schienenfahrzeugs verzichtet werden kann. Stattdessen ist lediglich eine Vermessung der Achsabstände des Schienenfahrzeugs erforderlich, anhand derer unter weiterer Berücksichtigung des zeitlichen Abstands der durch die Achsen des Schienenfahrzeugs ausgelösten Befahrungsmeldungen beziehungsweise Befahrungssignale die Geschwindigkeit des Schienenfahrzeugs präzise ermittelt werden kann. In diesem Fall wirken die Achsabstände des Schienenfahrzeugs somit als fester Maßstab, der über den zu vermessenden Gleisabschnitt geführt wird. Gleichzeitig ist hierbei die Geschwindigkeit dieses bewegten Maßstabs anhand der Achsabstände des Schienenfahrzeugs mit hoher Genauigkeit bestimmbar.

Gemäß einer weiteren besonders bevorzugten Ausführungsform ist das erfindungsgemäße Verfahren derart ausgestaltet, dass die Geschwindigkeit des Schienenfahrzeugs derart ermittelt wird, dass unter Berücksichtigung des zeitlichen Abstands zweier aufeinanderfolgender Befahrungsmeldungen und des zugehörigen Achsabstandes die mittlere Geschwindigkeit in einem Zeitintervall ermittelt wird. Dies ist vorteilhaft, da hierdurch der Verlauf der Geschwindigkeit des Schienenfahrzeugs als Funktion der Zeit ermittelt werden kann. Zwar wird es in der Regel wünschenswert sein, dass im Rahmen der Bestimmung der Länge des zumindest einen Gleisabschnitts das Schienenfahrzeug mit möglichst gleichmäßiger Geschwindigkeit entlang des zumindest einen Gleisabschnitts bewegt wird. Jedoch wird eine exakt gleichbleibende Geschwindigkeit in der Praxis regelmäßig nur schwerlich erreichbar sein, so dass eine Bestimmung der mittleren Geschwindigkeit des Schienenfahrzeugs in Zeitintervallen im Hinblick auf die Genauigkeit der Bestimmung der Länge des zumindest einen Gleisabschnitts vorteilhaft ist.

Gemäß einer weiteren besonders bevorzugten Ausgestaltung kann das erfindungsgemäße Verfahren auch derart weitergebildet sein, dass die mittlere Geschwindigkeit in dem Zeitintervall unter Berücksichtigung des zeitlichen Abstands zweier aufeinanderfolgender, durch denselben Schienenkontakt ausgelöster Befahrungsmeldungen ermittelt wird. Dies ist vorteilhaft, da hierdurch auch unterschiedliche Geschwindigkeiten von Teilen beziehungsweise Einheiten des Schienenfahrzeugs, die beispielsweise durch Stöße verursacht werden können, im Rahmen der Bestimmung der Länge des zumindest einen Gleisabschnitts berücksichtigt beziehungsweise korrigiert werden können.

Bei dem Schienenfahrzeug, durch das die Befahrungsmeldungen ausgelöst werden, kann es sich um ein Schienenfahrzeug beliebiger Art handeln. Dies schließt insbesondere aus einer Einheit oder mehreren Einheiten bestehende Schienenfahrzeuge ein, wobei die Einheit beziehungsweise jede der Einheiten für sich angetrieben oder auch antriebslos ausgebildet sein kann.

Vorzugsweise ist das erfindungsgemäße Verfahren derart fortgebildet, dass durch eine Befahrung des zumindest einen Gleisabschnitts mit einem Schienenfahrzeug, das zumindest eine hinsichtlich ihrer Geschwindigkeit steuerbare Lokomotive umfasst, bewirkte, von den jeweiligen Gleisabschnitt begrenzenden Schienenkontakten ausgelöste Befahrungsmeldungen erfasst werden. Die Verwendung zumindest einer hinsichtlich ihrer Geschwindigkeit steuerbaren Lokomotive bietet den Vorteil, dass die Geschwindigkeit des Schienenfahrzeugs mit vergleichsweise hoher Genauigkeit konstant gehalten werden kann.

Alternativ zu oder in Verbindung mit der zuvor beschriebenen bevorzugten Ausführungsform kann das erfindungsgemäße Verfahren weiterhin auch derart ausgestaltet sein, dass durch eine Befahrung des zumindest einen Gleisabschnitts mit einem Schienenfahrzeug, das zumindest einen antriebslosen Wagen umfasst, bewirkte, von den jeweiligen Gleisabschnitt begrenzenden Schienenkontakten ausgelöste Befahrungsmeldungen erfasst werden. Hierbei ist es einerseits denkbar, dass das Schienenfahrzeug lediglich eine antriebslose Einheit oder mehrere antriebslose Einheiten umfasst, etwa in Form von Güterwagen, die sich allein aufgrund der Schwerkraft und/oder aufgrund ihres Impulses entlang des zumindest einen Gleisabschnitts bewegen. Andererseits kann das Schienenfahrzeug neben dem zumindest einen antriebslosen Wagen zusätzlich auch zumindest eine hinsichtlich ihrer Geschwindigkeit steuerbare Lokomotive aufweisen. Dies bietet den Vorteil, dass durch die hinsichtlich ihrer Geschwindigkeit steuerbare Lokomotive eine aktive Beeinflussung der Geschwindigkeit des Schienenfahrzeugs möglich ist. Durch das Vorsehen eines Schienenfahrzeugs, das zusätzlich zumindest einen antriebslosen Wagen umfasst, besteht hierbei weiterhin die Möglichkeit, eine möglichst weitgehende Überdeckung des zumindest einen Gleisabschnitts, dessen Länge zu bestimmen ist, beziehungsweise der den jeweiligen Gleisabschnitt begrenzenden Schienenkontakte durch das Schienenfahrzeug zu erzielen. Durch eine größere Anzahl von Befahrungsmeldungen beziehungsweise die hiermit verbundene Detektion einer entsprechend größeren Anzahl von Achsen beziehungsweise Rädern durch die Schienenkontakte werden hierbei umfangreichere, zeitlich dichter aufeinanderfolgende Messinformationen in Form der Befahrungsmeldungen zur Verfügung gestellt, wodurch eine Erhöhung der Genauigkeit der Längenbestimmung des zumindest einen Gleisabschnitts erzielbar ist.

Entsprechend den vorstehenden Ausführungen kann es sich bei dem zumindest einen Gleisabschnitt grundsätzlich um einen beliebigen, von Schienenkontakten begrenzten Gleisabschnitt innerhalb einer Eisenbahn- beziehungsweise Gleisanlage handeln.

Gemäß einer weiteren besonders bevorzugten Weiterbildung des erfindungsgemäßen Verfahrens wird die Länge zumindest eines Gleisabschnitts eines Laufweges in einer rangiertechnischen Ablaufanlage bestimmt. Dies ist vorteilhaft, da rangiertechnische Ablaufanlagen üblicherweise eine Vielzahl von durch Schienenkontakte begrenzten Gleisabschnitten aufweisen, deren Länge für eine effiziente und zuverlässige Steuerung der Ablaufanlage präzise zu ermitteln ist. Das erfindungsgemäße Verfahren ermöglicht es in diesem Zusammenhang, anhand von durch eine Befahrung der Laufwege der Ablaufanlage mit dem Schienenfahrzeug erfassten beziehungsweise ermittelten Daten die Länge der jeweiligen Gleisabschnitte auf vergleichsweise aufwandsarme Art und Weise mit hoher Genauigkeit zu ermitteln.

Hinsichtlich der Steuereinrichtung zum Bestimmen der Länge zumindest eines Gleisabschnitts liegt der vorliegenden Erfindung die Aufgabe zugrunde, eine Steuereinrichtung anzugeben, die ein besonders leistungsfähiges und zugleich vergleichsweise einfach realisierbares Verfahren zum Bestimmen der Länge zumindest eines Gleisabschnitts unterstützt.

Diese Aufgabe wird erfindungsgemäß gelöst durch eine Steuereinrichtung zum Bestimmen der Länge zumindest eines Gleisabschnitts, wobei die Steuereinrichtung ausgebildet ist, durch eine Befahrung des zumindest einen Gleisabschnitts mit einem Schienenfahrzeug bewirkte, von den jeweiligen Gleisabschnitt begrenzenden Schienenkontakten ausgelöste Befahrungsmeldungen zu erfassen, dadurch gekennzeichnet, dass die Steuereinrichtung ausgebildet ist, die Geschwindigkeit des Schienenfahrzeugs zu ermitteln und die Länge des zumindest einen Gleisabschnitts unter Berücksichtigung des zeitlichen Abstands der erfassten Befahrungsmeldungen sowie der ermittelten Geschwindigkeit zu bestimmen.

Die Vorteile der erfindungsgemäßen Steuereinrichtung entsprechen denjenigen des erfindungsgemäßen Verfahrens, so dass diesbezüglich auf die entsprechenden vorstehenden Ausführungen verwiesen wird. Gleiches gilt hinsichtlich der im Folgenden genannten bevorzugten Weiterbildungen der erfindungsgemäßen Steuereinrichtung in Bezug auf die jeweilige bevorzugte Weiterbildung des erfindungsgemäßen Verfahrens, so dass auch diesbezüglich auf die entsprechenden vorstehenden Erläuterngen verwiesen wird.

Gemäß einer besonders bevorzugten Weiterbildung ist die erfindungsgemäße Steuereinrichtung ausgebildet, die Geschwindigkeit des Schienenfahrzeugs unter Berücksichtigung der Achsabstände des Schienenfahrzeugs und des zeitlichen Abstands der durch die Achsen des Schienenfahrzeugs ausgelösten Befahrungsmeldungen zu ermitteln.

Vorzugsweise kann die erfindungsgemäße Steuereinrichtung auch derart weitergebildet sein, dass die Steuereinrichtung ausgebildet ist, die Geschwindigkeit des Schienenfahrzeugs derart zu ermitteln, dass sie unter Berücksichtigung des zeitlichen Abstands zweier aufeinanderfolgender Befahrungsmeldungen und des zugehörigen Achsabstandes die mittlere Geschwindigkeit in einem Zeitintervall ermittelt.

Gemäß einer weiteren bevorzugten Ausführungsform ist die erfindungsgemäße Steuereinrichtung ausgebildet, die mittlere Geschwindigkeit in einem Zeitintervall unter Berücksichtigung des zeitlichen Abstands zweier aufeinander folgender, durch denselben Schienenkontakt ausgelöster Befahrungsmeldungen zu ermitteln.

Vorteilhafterweise kann die erfindungsgemäße Steuereinrichtung auch derart ausgestaltet sein, dass die Steuereinrichtung ausgebildet ist, durch eine Befahrung des zumindest einen Gleisabschnitts mit einem Schienenfahrzeug, das zumindest eine hinsichtlich ihrer Geschwindigkeit steuerbare Lokomotive umfasst, bewirkte, von den jeweiligen Gleisabschnitt begrenzenden Schienenkontakten ausgelöste Befahrungsmeldungen zu erfassen.

Vorzugsweise ist die erfindungsgemäße Steuereinrichtung ausgebildet, durch eine Befahrung des zumindest einen Gleisabschnitts mit einem Schienenfahrzeug, das zumindest einen antriebslosen Wagen umfasst, bewirkte, von dem jeweiligen Gleisabschnitt begrenzenden Schienenkontakten ausgelöste Befahrungsmeldungen zu erfassen.

Gemäß einer besonders bevorzugten Weiterbildung ist die erfindungsgemäße Steuereinrichtung eine Steuereinrichtung für eine rangiertechnische Ablaufanlage und zum Bestimmen der Länge zumindest eines Gleisabschnitts eines Laufweges der Ablaufanlage ausgebildet.

Die Erfindung umfasst des Weiteren ein Steuerungssystem zum Steuern einer rangiertechnischen Ablaufanlage, mit einer erfindungsgemäßen Steuereinrichtung beziehungsweise einer Steuereinrichtung gemäß einer der zuvor genannten bevorzugten Weiterbildungen der erfindungsgemäßen Steuereinrichtung sowie mit den den jeweiligen Gleisabschnitt begrenzenden Schienenkontakten zum Auslösen der durch die Steuereinrichtung erfassten, durch die Befahrung des zumindest einen Gleisabschnitts mit dem Schienenfahrzeug bewirkten Befahrungsmeldungen.

Im Folgenden wird die Erfindung anhand eines Ausführungsbeispiels näher erläutert. Hierzu zeigt die
- Figur: zur Erläuterung eines Ausführungsbeispiels des erfindungsgemäßen Verfahrens eine schematische Skizze mit einem Ausführungsbeispiel der erfindungsgemäßen Steuereinrichtung.

In der Figur ist ein Schienenfahrzeug 10 erkennbar, das zwei miteinander gekoppelte Einheiten 20 und 30 umfasst. Im Rahmen des beschriebenen Ausführungsbeispiels sei angenommen, dass sich das Schienenfahrzeug 10 von links nach rechts entlang eines Laufweges einer rangiertechnischen Ablaufanlage bewegt. In diesem Fall kann es sich bei den Einheiten 20, 30 des Schienenfahrzeugs 10 sowohl um ablaufende antriebslose Wagen als auch um einen an eine Lokomotive gekoppelten antriebslosen Wagen oder zwei gekoppelt Lokomotiven handeln. Unabhängig hiervon sind die Einheiten 20, 30 des Schienenfahrzeugs 10 möglichst kurz und starr gekoppelt, da hierdurch Veränderungen des variablen Achsabstandes über die Wagenkupplung hinweg vermieden beziehungsweise zumindest verringert werden.

Es sei darauf hingewiesen, dass das Schienenfahrzeug 10 abweichend von der Darstellung der Figur selbstverständlich auch lediglich nur eine Einheit oder auch mehr als zwei miteinander gekoppelte Einheiten 20, 30 umfassen kann.

Entlang des von dem Schienenfahrzeug 10 befahrenen Gleises sind Gleisabschnitte L1, L2 und L3 begrenzende Schienenkontakte K1, K2, K3 und K4 angeordnet. Diese zeichnen sich dadurch aus, dass sie auf beliebige, für sich bekannte Art und Weise zur Detektion von Achsen beziehungsweise Rädern A1,...A8 des Schienenfahrzeugs 10 ausgebildet sind. Innerhalb der im Rahmen dieses Ausführungsbeispiels angenommenen Ablaufanlage können die Schienenkontakte K1, K2, K3, K4 beispielsweise zur Detektion des Belegungszustands eines Gleisabschnitts, der beispielsweise durch eine Gleisbremse gegeben sein kann, oder auch zur Bestimmung der Geschwindigkeit des Schienenfahrzeugs 10 vorgesehen sein.

Durch die Befahrung der Gleisabschnitte L1, L2 und L3 durch das Schienenfahrzeug 10 werden Befahrungsmeldungen der Schienenkontakte K1, K2, K3 und K4 ausgelöst. Diese werden über Kommunikationsverbindungen 41, 42, 43, 44 von den Schienenkontakten K1, K2, K3, K4 an eine Steuereinrichtung 50 übermittelt, bei der es sich beispielsweise um einen Steuerrechner zur Steuerung des Betriebs der Ablaufanlage handeln kann. Dabei umfasst die Steuereinrichtung 50 vorzugsweise sowohl hardwaretechnische Komponenten, etwa in Form von Prozessoren und Speichermitteln, als auch softwaretechnische Komponenten, etwa in Form von Programmcode.

Die Befahrungsmeldungen können grundsätzlich als Signale beliebiger Art ausgeführt sein; dies schließt insbesondere sowohl digitale als auch analoge Signale ein.

Im Rahmen des beschriebenen Ausführungsbeispiels sei angenommen, dass seitens der Schienenkontakte K1, K2, K3, K4 Befahrungsmeldungen in Form analoger Pulse beziehungsweise Signale an die Steuereinrichtung 50 übermittelt werden. Das Erfassen der Befahrungsmeldungen durch die Steuereinrichtung 50 ist in der Figur durch Graphen innerhalb der Steuereinrichtung 50 veranschaulicht, in denen die seitens der Steuereinrichtung 50 erfassten Befahrungsmeldungen beziehungsweise Signale S^{K1}, S^{K2}, S^{K3} der Schienenkontakte K1, K2 beziehungsweise K3 als Funktion der Zeit t schematisch dargestellt sind. Gemäß der Darstellung der Figur ergibt sich hierbei für jeden Schienenkontakt Ki und jede durch den betreffenden Schienenkontakt detektierte Achse Aj des Schienenfahrzeugs 10 eine Befahrungsmeldung beziehungsweise ein Signal S^{Ki}_{Aj}. • Zu jeder der Befahrungsmeldungen wird seitens der Steuereinrichtung 50 der Zeitpunkt ihres Eingangs erfasst, was in der Figur durch die Darstellung der Zeit t als Eingangsgröße der Steuereinrichtung 50 angedeutet ist. Sofern sich die Übertragungszeiten für die Befahrungsmeldungen unterschiedlicher Schienenkontakte K1, K2, K3, K4 unterscheiden, ist dies gegebenenfalls im Rahmen der Auswertung zu berücksichtigen.

In der in der Figur dargestellten Situation haben alle Achsen A1,...A8 des Schienenfahrzeugs 10 den in Fahrtrichtung ersten Schienenkontakt K1 passiert, so dass in der angedeuteten graphischen Darstellung acht Pulse beziehungsweise Befahrungsmeldungen erkennbar sind. Im Vergleich hierzu hat der zweite Schienenkontakt K2 die in Fahrtrichtung hinterste Achse A8 des Schienenfahrzeugs 10 noch nicht detektiert. Der Schienenkontakt K3 hat bereits die in Fahrtrichtung vorderste Achse A1 detektiert und ist im Begriff, auch die Achse A2 zu detektieren und eine entsprechende Befahrungsmeldung an die Steuereinrichtung 50 zu übermitteln. Bezüglich des Schienenkontakts K4 liegt noch keine Befahrung durch das Schienenfahrzeug 10 vor, so dass hier auf eine graphische Darstellung verzichtet worden ist. Zur Vermeidung von Missverständnissen sei darauf hingewiesen, dass es sich auch bei den in der Steuereinrichtung 50 angedeuteten Graphen lediglich um eine schematische Darstellung handelt, so dass insbesondere die jeweiligen Zeitpunkte der Befahrungsmeldungen nicht exakt denjenigen entsprechen, die sich für das dargestellte Schienenfahrzeug 10 bei der dargestellten Position der Schienenkontakte K1, K2, K3, K4 tatsächlich ergeben würden.

Es sei darauf hingewiesen, dass abweichend von der Darstellung des Ausführungsbeispiels auch seitens der Schienenkontakte K1, K2, K3, K4 der Zeitpunkt der Detektion der jeweiligen Achse des Schienenfahrzeugs 10 bestimmt und mit der jeweiligen Befahrungsmeldung an die Steuereinrichtung 50 übermittelt werden könnte. In diesem Fall wird in der Regel eine zeitliche Synchronisierung der Schienenkontakte K1, K2, K3, K4 zweckmäßig beziehungsweise erforderlich sein.

Insbesondere im Falle einer als Digitalsignal ausgeprägten Befahrungsmeldung kann diese eine eindeutige Identifikation des jeweiligen Schienenkontakts K1, K2, K3, K4 enthalten, um unabhängig von den jeweiligen Kommunikationsverbindungen 41, 42, 43, 44 eine eindeutige Zuordnung der Befahrungsmeldung zu dem jeweiligen Schienenkontakt K1, K2, K3 beziehungsweise K4 zu ermöglichen.

Die Kommunikationsverbindungen 41, 42, 43, 44 können sowohl drahtgebunden als auch drahtlos, d.h. beispielsweise funkbasiert, ausgeführt sein. Des Weiteren können die Schienenkontakte K1, K2, K3, K4 sowie die Steuereinrichtung 50 beispielsweise über ein Bussystem miteinander verbunden sein.

Es sei darauf hingewiesen, dass die Signale S^{Ki}_{Aj} in der Figur lediglich schematisch dargestellt sind und sich in Abhängigkeit von der jeweiligen Realisierung selbstverständlich auch andere Signalverläufe ergeben können. Dies schließt insbesondere auch den Fall ein, dass sich die Befahrungsmeldungen beziehungsweise die sie übermittelnden Signale abweichend von der Darstellung der Figur dahingehend als Funktion der Zeit t als senkrechte Striche darstellen können, dass entweder lediglich eine punktuelle Übermittlung der jeweiligen Befahrungsmeldung erfolgt oder aber seitens der Steuereinrichtung 50 bezogen auf jede empfangene Befahrungsmeldung ein zugehöriger Zeitpunkt ermittelt wird.

Unter Berücksichtigung des zeitlichen Abstands der von der Steuereinrichtung 50 erfassten Befahrungsmeldungen sowie einer ermittelten Geschwindigkeit des Schienenfahrzeugs 10 ist es nun möglich, die Länge des jeweiligen Gleisabschnitts L1, L2, L3 zu bestimmen. Dabei kann die Geschwindigkeit des Schienenfahrzeugs 10 basierend auf einer Vermessung der Abstände der Achsen A1,...A8 des Schienenfahrzeugs 10 vorteilhafterweise anhand des zeitlichen Abstands der durch die Achsen A1,...A8 des Schienenfahrzeugs 10 ausgelösten Befahrungsmeldungen ermittelt werden. Dies kann insbesondere derart geschehen, dass unter Berücksichtigung des zeitlichen Abstands zweier aufeinander folgender Befahrungsmeldungen und des zugehörigen Achsabstandes die mittlere Geschwindigkeit in dem jeweiligen Zeitintervall ermittelt wird.

Die Bestimmung beziehungsweise Berechnung der Länge der Gleisabschnitte L1, L2, L3 durch die Steuereinrichtung 50 kann nun unter Berücksichtigung des zeitlichen Abstands der erfassten Befahrungsmeldungen sowie der ermittelten Geschwindigkeit beispielsweise derart durchgeführt werden, dass zunächst die erfassten Befahrungsmeldungen den jeweiligen Schienenkontakten K1, K2, K3, K4 sowie den jeweiligen Achsen A1,...A8 des Schienenfahrzeugs 10 zugeordnet werden. Hierbei werden vorzugsweise die bekannten Achsabstände des Schienenfahrzeugs 10 sowie der zumindest grob bekannte Ort der Schienenkontakte K1, K2, K3, K4 berücksichtigt. Weiterhin wird vorzugsweise berücksichtigt, dass die Abstände zwischen Achsen unterschiedlicher Einheiten 20, 30, d.h. bezogen auf das dargestellte Ausführungsbeispiel z.B. der Abstand zwischen den Achsen A4 und A5, in der Regel mit einer geringeren Genauigkeit bekannt sein werden beziehungsweise im zeitlichen Verlauf eine höhere Variabilität aufweisen werden als die "inneren" Achsabstände von Achsen A1,...A4 beziehungsweise A5,...A8 derselben Einheit 20 beziehungsweise 30. Darüber hinaus kann im Rahmen eines Algorithmus zur Bestimmung der Länge der Gleisabschnitte L1, L2, L3 vorzugsweise eine Unterscheidung zwischen den starren Achsabständen beispielsweise innerhalb eines Drehgestells und den nicht-starren, d.h. zumindest in einem gewissen Umfang variablen, Abständen von Achsen unterschiedlicher Drehgestelle (derselben Einheit 20 beziehungsweise 30 des Schienenfahrzeugs 10) vorgenommen werden.

Sofern die mittlere Geschwindigkeit des Schienenfahrzeugs 10 in einzelnen Zeitintervallen ermittelt wird, kann im Rahmen der Bestimmung der Länge der Gleisabschnitte L1, L2, L3 eine Integration der Geschwindigkeit über die Zeit vorgenommen werden.

Unabhängig von den Details der Art und Weise, wie unter Berücksichtigung des zeitlichen Abstands der erfassten Befahrungsmeldung sowie der ermittelten Geschwindigkeit die Länge der Gleisabschnitte L1, L2, L3 ermittelt wird, bietet das zuvor beschriebene Verfahren den Vorteil, dass mittels der konstanten Achsabstände des Schienenfahrzeugs 10 ein fester Maßstab zur Verfügung steht, mit dem die Gleisabschnitte L1, L2, L3 vermessen werden können. Gleichzeitig kann die Geschwindigkeit dieses Maßstabs insbesondere anhand der durch die Achsen A1,...A4 der Einheit 20 beziehungsweise die Achsen A5,...A8 der Einheit 30 des Schienenfahrzeugs 10 ausgelösten Befahrungsmeldungen mit vergleichsweise hoher Genauigkeit bestimmt werden, so dass sich insgesamt eine vergleichsweise genaue Bestimmung der Bewegung beziehungsweise der Geschwindigkeit des Schienenfahrzeugs 10 und damit der Abstände zwischen den Kontakten K1, K2, K3 beziehungsweise K4 ergibt. Im Ergebnis hat sich gezeigt, dass mittels des beschriebenen Verfahrens eine Bestimmung der Länge der Gleisabschnitte L1, L2, L3 mit einer Genauigkeit in der Größenordnung von einigen wenigen Zentimetern möglich ist.

Das Verfahren weist des Weiteren den grundlegenden Vorteil auf, dass die Länge der Gleisabschnitte L1, L2, L3 bezogen auf die Schienenkontakte K1, K2, K3, K4 ermittelt wird, deren Abstand im Rahmen beispielsweise eines Verfahrens zur Steuerung einer Ablaufanlage von Bedeutung ist und somit allfällige Unterschiede zwischen einer optisch gemessenen Länge und der "technisch wirksamen" Länge der Gleisabschnitte entfallen.

Darüber hinaus ist beispielsweise im Rahmen der Inbetriebnahme einer Ablaufanlage das Abfahren der Laufwege, etwa zu Beginn der ersten Tests, eine Standardprozedur, um die Funktionsfähigkeit der Schienenkontakte K1, K2, K3, K4 zu prüfen, so dass zusätzliche Aufwände zur Bestimmung der Länge der Gleisabschnitte L1, L2, L3 - insbesondere in Form eines manuellen optischen Vermessens - vorteilhafterweise nicht erforderlich sind.

## Patentansprüche

1. Verfahren zum Bestimmen der Länge zumindest eines Gleisabschnitts (L1, L2, L3), wobei
- durch eine Befahrung des zumindest einen Gleisabschnitts (L1, L2, L3) mit einem Schienenfahrzeug (10) bewirkte, von den jeweiligen Gleisabschnitt (L1, L2, L3) begrenzenden Schienenkontakten (K1 K2, K3, K4) ausgelöste Befahrungmeldungen erfasst werden,
**dadurch gekennzeichnet, dass**
- die Geschwindigkeit des Schienenfahrzeugs (10) ermittelt wird und
- die Länge des zumindest einen Gleisabschnitts (L1, L2, L3) unter Berücksichtigung des zeitlichen Abstands der erfassten Befahrungsmeldungen sowie der ermittelten Geschwindigkeit bestimmt wird.

2. Verfahren nach Anspruch 1,
**dadurch gekennzeichnet, dass**
die Geschwindigkeit des Schienenfahrzeugs (10) unter Berücksichtigung der Achsabstände des Schienenfahrzeugs (10) und des zeitlichen Abstands der durch die Achsen (A1,...A8) des Schienenfahrzeugs (10) ausgelösten Befahrungsmeldungen ermittelt wird.

3. Verfahren nach Anspruch 2,
**dadurch gekennzeichnet, dass**
die Geschwindigkeit des Schienenfahrzeugs (10) derart ermittelt wird, dass unter Berücksichtigung des zeitlichen Abstands zweier aufeinanderfolgender Befahrungsmeldungen und des zugehörigen Achsabstandes die mittlere Geschwindigkeit in einem Zeitintervall ermittelt wird.

4. Verfahren nach Anspruch 3,
**dadurch gekennzeichnet, dass**
die mittlere Geschwindigkeit in dem Zeitintervall unter Berücksichtigung des zeitlichen Abstands zweier aufeinanderfolgender, durch denselben Schienenkontakt (z.B. K1) ausgelöster Befahrungsmeldungen ermittelt wird.

5. Verfahren nach einem der vorangehenden Ansprüche,
**dadurch gekennzeichnet, dass**
durch eine Befahrung des zumindest einen Gleisabschnitts (L1, L2, L3) mit einem Schienenfahrzeug (10), das zumindest eine hinsichtlich ihrer Geschwindigkeit steuerbare Lokomotive umfasst, bewirkte, von den jeweiligen Gleisabschnitt (L1, L2, L3) begrenzenden Schienenkontakten (K1, K2, K3, K4) ausgelöste Befahrungsmeldungen erfasst werden.

6. Verfahren nach einem der vorangehenden Ansprüche,
**dadurch gekennzeichnet , dass**
durch eine Befahrung des zumindest einen Gleisabschnitts (L1, L2, L3) mit einem Schienenfahrzeug (10), das zumindest einen antriebslosen Wagen umfasst, bewirkte, von den jeweiligen Gleisabschnitt (z.B. L1) begrenzenden Schienenkontakten (K1, K2) ausgelöste Befahrungsmeldungen erfasst werden.

7. Verfahren nach einem der vorangehenden Ansprüche,
**dadurch gekennzeichnet, dass**
die Länge zumindest eines Gleisabschnitts (L1, L2, L3) eines Laufweges in einer rangiertechnischen Ablaufanlage bestimmt wird.

8. Steuereinrichtung (50) zum Bestimmen der Länge zumindest eines Gleisabschnitts (L1, L2, L3), wobei die Steuereinrichtung (50) ausgebildet ist,
- durch eine Befahrung des zumindest einen Gleisabschnitts (L1, L2, L3) mit einem Schienenfahrzeug (10) bewirkte, von den jeweiligen Gleisabschnitt (L1, L2, L3) begrenzenden Schienenkontakten (K1, K2, K3, K4) ausgelöste Befahrungsmeldungen zu erfassen,
**dadurch gekennzeichnet, dass**
die Steuereinrichtung ausgebildet ist,
- die Geschwindigkeit des Schienenfahrzeugs (10) zu ermitteln und
- die Länge des zumindest einen Gleisabschnitts (L1, L2, L3) unter Berücksichtigung des zeitlichen Abstands der erfassten Befahrungsmeldungen sowie der ermittelten Geschwindigkeit zu bestimmen.

9. Steuereinrichtung nach Anspruch 8,
**dadurch gekennzeichnet, dass**
die Steuereinrichtung (50) ausgebildet ist, die Geschwindigkeit des Schienenfahrzeugs (10) unter Berücksichtigung der Achsabstände des Schienenfahrzeugs (10) und des zeitlichen Abstands der durch die Achsen (A1,...A8) des Schienenfahrzeugs (10) ausgelösten Befahrungsmeldungen zu ermitteln.

10. Steuereinrichtung nach Anspruch 9,
**dadurch gekennzeichnet, dass**
die Steuereinrichtung (50) ausgebildet ist, die Geschwindigkeit des Schienenfahrzeugs (10) derart zu ermitteln, dass sie unter Berücksichtigung des zeitlichen Abstands zweier aufeinanderfolgender Befahrungsmeldungen und des zugehörigen Achsabstandes die mittlere Geschwindigkeit in einem Zeitintervall ermittelt.

11. Steuereinrichtung nach Anspruch 10,
**dadurch gekennzeichnet, dass**
die Steuereinrichtung (50) ausgebildet ist, die mittlere Geschwindigkeit in einem Zeitintervall unter Berücksichtigung des zeitlichen Abstands zweier aufeinanderfolgender, durch denselben Schienenkontakt (z.B. K1) ausgelöster Befahrungsmeldungen zu ermitteln.

12. Steuereinrichtung nach einem der Ansprüche 8 bis 11,
**dadurch gekennzeichnet, dass**
die Steuereinrichtung (50) ausgebildet ist, durch eine Befahrung des zumindest einen Gleisabschnitts (L1, L2, L3) mit einem Schienenfahrzeug (10), das zumindest eine hinsichtlich ihrer Geschwindigkeit steuerbare Lokomotive umfasst, bewirkte, von den jeweiligen Gleisabschnitt (z.B. L1) begrenzenden Schienenkontakten (K1, K2) ausgelöste Befahrungsmeldungen zu erfassen.

13. Steuereinrichtung nach einem der Ansprüche 8 bis 12,
**dadurch gekennzeichnet, dass**
die Steuereinrichtung (50) ausgebildet ist, durch eine Befahrung des zumindest einen Gleisabschnitts (L1, L2, L3) mit einem Schienenfahrzeug (10), das zumindest einen antriebslosen Wagen umfasst, bewirkte, von den jeweiligen Gleisabschnitt (z.B. L1) begrenzenden Schienenkontakten (K1, K2) ausgelöste Befahrungsmeldungen zu erfassen.

14. Steuereinrichtung nach einem der Ansprüche 8 bis 13,
**dadurch gekennzeichnet, dass**
die Steuereinrichtung (50)
- eine Steuereinrichtung für eine rangiertechnische Ablaufanlage ist und
- zum Bestimmen der Länge zumindest eines Gleisabschnitts (L1, L2, L3) eines Laufweges der Ablaufanlage ausgebildet ist.

15. Steuerungssystem zum Steuern einer rangiertechnischen Ablaufanlage, mit
- einer Steuereinrichtung (50) nach einem der Ansprüche 8 bis 14 sowie
- den den jeweiligen Gleisabschnitt (L1, L2, L3) begrenzenden Schienenkontakten (K1, K2, K3, K4) zum Auslösen der durch die Steuereinrichtung (50) erfassten, durch die Befahrung des zumindest einen Gleisabschnitts (L1, L2, L3) mit dem Schienenfahrzeug (10) bewirkten Befahrungsmeldungen.

## Claims

1. Method for determining the length of at least one track section (L1, L2, L3), wherein
- traversal signals which are caused by a traversal of the at least one track section (L1, L2, L3) by a rail vehicle (10), and which are triggered by rail contacts (K1, K2, K3, K4) delimiting the respective track section (L1, L2, L3), are detected,
**characterised in that**
- the speed of the rail vehicle (10) is ascertained and
- the length of the at least one track section (L1, L2, L3) is determined by taking into account the time interval between the detected traversal signals and the ascertained speed.

2. Method according to claim 1,
**characterised in that**
the speed of the rail vehicle (10) is ascertained by taking into account the axle intervals of the rail vehicle (10) and the time interval of the traversal messages triggered by the axles (A1,...A8) of the rail vehicle (10).

3. Method according to claim 2,
**characterised in that**
the speed of the rail vehicle (10) is ascertained such that the average speed in a time interval is ascertained by taking into account the time interval between two successive traversal messages and the associated axle interval.

4. Method according to claim 3,
**characterised in that**
the average speed in the time interval is ascertained by taking into account the time interval between two successive traversal messages triggered by the same rail contact (e.g. K2).

5. Method according to one of the preceding claims,
**characterised in that**
traversal messages which are caused by a traversal of the at least one rail section (L1, L2, L3) by a rail vehicle (10) comprising at least one locomotive which can be controlled in respect of its speed, and which are triggered by rail contacts (K1, K2, K3, K4) delimiting the respective track section (L1, L2, L3), are detected.

6. Method according to one of the preceding claims,
**characterised in that**
traversal messages which are caused by a traversal of the at least one rail section (L1, L2, L3) by a rail vehicle (10) comprising at least one unpowered car, and which are triggered by rail contacts (K1, K2) delimiting the respective track section (e.g. L1), are detected.

7. Method according to one of the preceding claims,
**characterised in that**
the length of at least one track section (L1, L2, L3) of a route in a shunting hump yard is determined.

8. Controlling device (50) for determining the length of at least one track section (L1, L2, L3), wherein the control device (50) is designed
- to detect traversal signals which are caused by a traversal of the at least one track section (L1, L2, L3) by a rail vehicle (10), and which are triggered by rail contacts (K1, K2, K3, K4) delimiting the respective track section (L1, L2, L3),
**characterised in that**
the controlling device is designed
- to ascertain the speed of the rail vehicle (10) and
- to determine the length of the at least one track section (L1, L2, L3) by taking into account the time interval between the detected traversal signals and the ascertained speed.

9. Controlling device according to claim 8,
**characterised in that**
the controlling device (50) is designed to ascertain the speed of the rail vehicle (10) by taking into account the axle intervals of the rail vehicle (10) and the time interval of the traversal messages triggered by the axles (A1,...A8) of the rail vehicle (10).

10. Controlling device according to claim 9,
**characterised in that**
the controlling device (50) is designed to ascertain the speed of the rail vehicle (10) such that it ascertains the average speed in a time interval by taking into account the time interval between two successive traversal messages and the associated axle interval.

11. Controlling device according to claim 10,
**characterised in that**
the controlling device (50) is designed to ascertain the average speed in a time interval by taking into account the time interval between two successive traversal messages triggered by the same rail contact (e.g. K1).

12. Controlling device according to one of claims 8 to 11,
**characterised in that**
the controlling device (50) is designed to detect traversal signals which are caused by a traversal of the at least one rail section (L1, L2, L3) by a rail vehicle (10) comprising at least one locomotive which can be controlled in respect of its speed, and which are triggered by rail contacts (K1, K2) delimiting the respective track section (e.g. L1).

13. Controlling device according to one of claims 8 to 12,
**characterised in that**
the controlling device (50) is designed to detect traversal messages which are caused by a traversal of the at least one rail section (L1, L2, L3) by a rail vehicle (10) comprising at least one unpowered car, and which are triggered by rail contacts (K1, K2) delimiting the respective track section (e.g. L1).

14. Controlling device according to one claims of 8 to 13,
**characterised in that**
the controlling device (50)
- is a controlling device for a shunting hump yard and
- is designed to determine the length of at least one track section (L1, L2, L3) of a route in the hump yard.

15. Control system for controlling a shunting hump yard, having
- a controlling device (50) according to one of claims 8 to 14 and
- the rail contacts (K1, K2, K3, K4) delimiting the respective track section (L1, L2, L3) for triggering the traversal signals which are detected by the controlling device (50), and which are caused by the traversal of the at least one track section (L1, L2, L3) by the rail vehicle (10).

## Revendications

1. Procédé de détermination de la longueur d'au moins un tronçon (L1, L2, L2) de voie, dans lequel
- on détecte des messages de parcours provoqués par un véhicule (10) ferroviaire parcourant le au moins un tronçon (L1, L2, L3) de voie et déclenchés par des contacts (K1, K2, K3, K4) de voie délimitant le tronçon (L1, L2, L3) de voie,
**caractérisé en ce que**
- on détermine la vitesse du véhicule (10) ferroviaire et
- on détermine la longueur du au moins un tronçon (L1, L2, L3) de voie en tenant compte de la distance dans le temps entre les messages de parcours détectés, ainsi que de la vitesse déterminée.

2. Procédé suivant la revendication 1,
**caractérisé en ce que**
on détermine la vitesse du véhicule (10) ferroviaire en tenant compte de la distance entre l'essieu du véhicule (10) ferroviaire et de la distance dans le temps entre les messages de parcours déclenchés par les essieux (A1,...A8) du véhicule (10) ferroviaire.

3. Procédé suivant la revendication 2,
**caractérisé en ce que**
on détermine la vitesse du véhicule (10) ferroviaire de manière à déterminer, en tenant compte de la distance dans le temps entre deux messages de parcours successifs et de la distance entre essieux associée, la vitesse moyenne dans un intervalle de temps.

4. Procédé suivant la revendication 3,
**caractérisé en ce que**
on détermine la vitesse moyenne dans l'intervalle de temps en tenant compte de la distance dans le temps entre deux messages de parcours successifs déclenchés par le même contact (par exemple K1) de voie.

5. Procédé suivant l'une des revendications précédentes,
**caractérisé en ce que**
par un parcours du au moins un tronçon (L1, L2, L3) de voie par un véhicule (10) ferroviaire, qui comprend au moins une locomotive dont on peut commander la vitesse, on détecte des messages de parcours provoqués, déclenchés par les contacts (K1, K2, K3, K4) de voie délimitant le tronçon (L1, L2, L3) de voie.

6. Procédé suivant l'une des revendications précédentes,
**caractérisé en ce que**
par un parcours du au moins un tronçon (L1, L2, L3) de voie par un véhicule (10) ferroviaire, qui comprend au moins une voiture sans entraînement, on détecte des messages de parcours provoqués, déclenchés par les contacts (K1, K2) de voie délimitant le tronçon (par exemple L1) de voie.

7. Procédé suivant l'une des revendications précédentes,
**caractérisé en ce que**
on détermine la longueur d'au moins un tronçon (L1, L2, L3) de voie d'un trajet dans une installation de triage par gravité.

8. Dispositif (50) de commande pour déterminer la longueur d'au moins un tronçon (L1, L2, L3) de voie, le dispositif (50) de commande étant constitué
- pour détecter des messages de parcours provoqués par un parcours du au moins un tronçon (L1, L2, L3) de voie par un véhicule (10) ferroviaire et déclenchés par des contacts (K1, K2, K3, K4) délimitant le tronçon (L1, L2, L3) de voie,
**caractérisé en ce que**
le dispositif de commande est constitué
- pour déterminer la vitesse du véhicule (10) ferroviaire et
- pour déterminer la longueur du au moins un tronçon (L1, L2, L3) de voie en tenant compte de la distance dans le temps entre les messages de parcours détectés, ainsi que de la vitesse déterminée.

9. Dispositif de commande suivant la revendication 8,
**caractérisé en ce que**
le dispositif (50) de commande est constitué pour déterminer la vitesse du véhicule (10) ferroviaire en tenant compte de la distance entre essieux du véhicule (10) ferroviaire et de la distance dans le temps entre les messages de parcours déclenchés par les essieux (A1...A8) du véhicule (10) ferroviaire.

10. Dispositif de commande suivant la revendication 9,
**caractérisé en ce que**
le dispositif (50) de commande est constitué pour déterminer la vitesse du véhicule (10) ferroviaire de manière à déterminer, en tenant compte de la distance dans le temps entre deux messages de parcours successifs et de la distance entre essieux associée, la vitesse moyenne dans un intervalle de temps.

11. Dispositif de commande suivant la revendication 10,
**caractérisé en ce que**
le dispositif (50) de commande est constitué pour déterminer la vitesse moyenne dans un l'intervalle de temps en tenant compte de la distance dans le temps entre deux messages de parcours successifs déclenchés par le même contact (par exemple K1) de voie.

12. Dispositif de commande suivant l'une des revendications 8 à 11,
**caractérisé en ce que**
le dispositif (50) de commande est constitué pour détecter, par un parcours du au moins un tronçon (L1, L2, L3) de voie par un véhicule (10) ferroviaire, qui comprend au moins une locomotive dont on peut commander la vitesse, des messages de parcours provoqués et déclenchés par les contacts (K1, K2) de voie délimitant le tronçon (par exemple L1) de voie.

13. Dispositif de commande suivant l'une des revendications 8 à 12,
**caractérisé en ce que**
le dispositif (50) de commande est constitué pour détecter, par un parcours du au moins un tronçon (L1, L2, L3) de voie par un véhicule (10) ferroviaire, qui comprend au moins une voiture sans entraînement, des messages de parcours provoqués et déclenchés par des contacts (K1, K2) de voie délimitant le tronçon (par exemple L1) de voie.

14. Dispositif de commande suivant l'une des revendications 8 à 13,
**caractérisé en ce que**
le dispositif (50) de commande
- est un dispositif de commande pour une installation de triage par gravité et
- est constitué, pour la détermination de la longueur d'au moins un tronçon (L1, L2, L3) de voie, d'un trajet d'une installation de triage par gravité.

15. Système de commande d'une installation de triage par gravité, comprenant
- un dispositif (50) de commande suivant l'une des revendications 8 à 14, ainsi que
- les contacts (K1, K2, K3, K4) délimitant le tronçon (L1, L2, L3) de voie pour le déclenchement des messages de parcours détectés par le dispositif (50) de commande et provoqués par le parcours du au moins un tronçon (L1, L2, L3) de voie par le véhicule (10) ferroviaire.
